# EUROPÄISCHE PATENTSCHRIFT

(11) **EP 0 382 089 B1**
(45) Veröffentlichungstag und Bekanntmachung des Hinweises auf die Patenterteilung: **14.07.1993**
(21) Anmeldenummer: 90101989.3
(22) Anmeldetag: 01.02.1990
(51) Int. Cl.: B65D 51/28

(54) **Behälterverschluss**
Container closure
Fermeture de récipient

(30) Priorität: 07.02.1989 DE 8901373 U
(43) Veröffentlichungstag der Anmeldung: 16.08.1990
(73) Patentinhaber: Lensing, Rudolf, D-88512 Mengen (DE)
(72) Erfinder: Lensing, Rudolf, D-88512 Mengen (DE)
(74) Vertreter: Engelhardt, Guido, Dipl.-Ing.

(56) Entgegenhaltungen:
- FR-A- 1 401 450
- FR-A- 2 252 751
- FR-A- 2 368 419
- FR-A- 2 523 551
- US-A- 2 172 159
- US-A- 2 950 834

## Beschreibung

Die Erfindung bezieht sich auf einen Verschluß für einen Behälter, insbesondere für Arzneimittelflaschen, mit einer auf dessen Hals aufsetzbaren Verschlußkappe, die zur Aufnahme einer Beilage einen konzentrisch zum Hals des Behälters angeordneten, die Verschlußkappe umgebenden Aufnahmeraum aufweist und lösbar mit dem Behälter verbunden ist.

Durch die FR-A-22 52 751 ist ein Verschluß dieser Art bekannt. Der Raum zur Aufnahme einer Beilage ist hierbei durch eine an der Verschlußkappe angeformte Hülse gebildet, die beim Aufsetzen auf den Behälter nach außen aufgebogen wird. Der Aufnahmeraum ist somit auf einer Seite offen, so daß ein in diesen eingelegter Beipackzettel beim Aufsetzen der Verschlußkappe vertikal von oben, da eine Arretierung nicht gegeben ist, leicht aus dem Aufnahmeraum herausfallen kann. Diese bekannte Verschlußkappe ist demnach für eine maschinelle Verarbeitung nicht verwendbar. Des weiteren ist die erstmalige Abnahme der Verschlußkappe, da diese dabei nicht beschädigt wird, nicht erkennbar. Die Beilagen können somit ohne Schwierigkeiten ausgetauscht und/oder der Inhalt des mittels dieser Verschlußkappe versehenen Behälters kann unbemerkt beeinflußt werden.

Aufgabe der Erfindung ist es daher, einen Verschluß der vorgenannten Gattung in der Weise auszugestalten, daß nicht nur eine Beilage problemlos in der Verschlußkappe eingelegt werden kann, sondern bei dem auch gewährleistet ist, daß die Beilage in dem Aufnahmeraum sicher gehalten ist und und insbesondere beim maschinellen Aufsetzen der Verschlußkappe nicht aus dem Aufnahemraum herausfallen kann. Des weiteren soll erreicht werden, daß ein unbefugtes Öffnen eines Behälterverschlusses vor Ingebrauchnahme des in diesem enthaltenen Produktes sowie ein evtl. Vertauschen oder Entfernen der zugeordneten Beilage leicht erkennbar sind. Der Aufwand, mittels dem dies zu bewerkstelligen ist, soll gering gehalten werden, auch soll eine einfache Handhabung gegeben sein.

Gemäß der Erfindung wird dies dadurch erreicht, daß der Aufnahmeraum außen durch zwei oder mehrere an der Verschlußkappe im Bereich der Mündung des Behälters angeformte und radial nach außen federnde Stege begrenzt sind, daß die Stege an ihren freien Enden mit nach innen ragenden und mit einer an dem Behälter angebrachten Hinterschneidung zusammenwirkenden Ansätzen versehen sind, die mit einer Hinterschneidung verrastbar sind, und daß die Ansätze über eine durch eine Einkerbung oder dgl. gebildete Sollbruchstelle mit den radial federnden Stegen verbunden sind.

Nach einer andersartigen Ausgestaltung können die federnden Stege auch durch in eine als Verschlußglied vorgesehene Hülse eingearbeitete Längsschlitze, durch langlochartige Freisparungen oder dgl. gebildet sein.

Des weiteren sollte die Hülse in dem dem Hals des Behälters zugeordneten Bereich mit einem konzentrisch nach innen abstehenden und mit der Verschlußkappe zusammenwirkenden Auflagesteg versehen sein.

Wird ein Verschluß gemäß der Erfindung ausgebildet, so ist es nicht nur möglich, in dem Aufnahmeraum der Verschlußkappe eine Beilage einzulegen, die sicher gehalten ist, und somit dem Endverbraucher zuverlässige Informationen über den Inhalt des Behälters zu vermitteln, sondern es ist auch ohne weiteres erkennbar, ob der Verschluß unbefugt vorzeitig durch einen Dritten geöffnet wurde. Dadurch ist gewährleistet, daß dem Endverbraucher stets ein original verpacktes Produkt ausgehändigt wird und Verwechslungen der Beilagen ausgeschlossen sind.

Der vorschlagsgemäß ausgebildete Verschluß ist aber auch wirtschaftlich herzustellen und ermöglicht ohne weiteres eine Automation beim Einlegen der Beilage in den Aufnahmeraum des Verschlusses, bevor dieser auf den Behälter aufgesetzt wird. Und da der Aufnahmeraum geschlossen ist, kann die Beilage auch beim Aufsetzen der Verschlußkappe vertikal von oben nicht herausfallen. Gesonderte Verpackungen sind somit nicht mehr erforderlich, auch können Behälter raumsparend gelagert und transportiert werden. Des weiteren entfällt die Entsorgung gesonderter Verpackungen gänzlich. Eine äußerst vielseitige Verwendbarkeit des vorschlagsgemäß gestalteten Verschlusses ist demnach, zumal auch dessen Handhabung einfach ist, gegeben.

In der Zeichnung sind einige Ausführungsbeispiele des gemäß der Erfindung ausgebildeten Behälterverschlusses dargestellt, die nachfolgend im einzelnen erläutert sind. Hierbei zeigt:
- Figur 1: einen auf einen Behälter aufgesetzten Verschluß mit in dessen Verschlußkappe integrierten Aufnahmeraum für eine Beilage,
- Figuren 2 und 3: Ausschnitte des Verschlusses nach Figur 1 in unterschiedlichen Lagen der Verschlußkappe in vergrößerten Darstellungen,
- Figur 4: eine andersartige Ausgestaltung eines durch eine Hülse gebildeten und einen Aufnahmeraum aufweisenden Verschlusses sowie
- Figuren 5 und 6: die bei dem Verschluß nach Figur 5 vorgesehene Hülse in unterschiedlicher Ausgestaltung von unten gesehen.

Der in Figur 1 dargestellte und mit 11 bezeichnete Verschluß dient zum Verschließen eines in Form einer Flasche ausgebildeten Behälters 1, dessen abgesetzter Hals 2 mit einem Außengewinde 4 versehen ist, auf das eine Verschlußkappe 12 aufgeschraubt ist. Auf diese Weise ist die Mündung 3 des Behälters 1, auf der die Verschlußkappe 12 aufliegt, sicher verschlossen.

Um dem Behälter 1, ohne daß eine zusätzliche Verpackung erforderlich ist, eine Beilage 10 z. B. in Form eines Beipackzettels beifügen zu können, ist der Verschluß 11 mit einem Aufnahmeraum 17 für die Beilage 10 ausgestattet. Bei dem Ausführungsbeispiel nach Figur 1 ist der Aufnahmeraum 17 durch mehrere an der Verschlußkappe 12 angeformte und mit radialem Abstand zu deren Außenmantelfläche angeordnete Stege 13, die durch langlochartige Ausnehmungen, beispielsweise durch Schlitze 15, in Umfangsrichtung voneinander getrennt sind, gebildet. An den freien Enden der Stege 13 sind des weiteren nach innen abstehende Ansätze 14 angebracht sind. Über Einkerbungen 16, wie dies insbesondere der Figur 2 zu entnehmen ist, sind die Ansätze 14 mit den Stegen 13 verbunden. Dadurch sind Sollbruchstellen geschaffen, so daß die Ansätze 14, sobald die Verschlußkappe 12 abgeschraubt wird, gemäß der Darstellung in Figur 3 abbrechen.

Beim Aufsetzen des Verschlusses 12 auf den Behälter 1 werden die Stege 13, da diese aufgrund der Schlitze 15 federnd sind, durch einen an dem Behälterhals 3 angebrachten Bund 5 nach außen aufgebogen, in der Endlage der Verschlußkappe 12 hintergreifen die Ansätze 14 jedoch den Bund 5 und liegen an einer durch diesen gebildeten Hinterhakung 6 an. Beim Aufschrauben der Verschlußkappe 12 dagegen brechen die Ansätze 14 ab, so daß leicht erkennbar ist, ob der Verschluß 11 vorab unbefugt geöffnet wurde. Und bei abgeschraubter Verschlußkappe 12 und abgebrochenen Ansätzen 14 kann die Beilage 10 leicht dem Aufnahmeraum 17 entnommen werden.

Bei dem in Figur 4 dargestellten Verschluß 21 ist durch eine Hülse 23, die über die eigentliche Verschlußkappe 22 des Behälters 1 gestülpt ist, ein Aufnahmeraum 27 für die Beilage 10 geschaffen. In die Hülse 23 sind hierbei axial gerichtete Schlitze 25 eingearbeitet, so daß wiederum federnde Stege 23' gebildet sind, an deren freien Enden Ansätze 24 angebracht sind. Die Ansätze 24, die über Einkerbungen 26 mit den Stegen 23' verbunden sind, hintergreifen hierbei die Verschlußkappe 22 bzw. das Gewinde 4 des Behälters 1 und brechen, sobald diese aufgeschraubt oder die Hülse 23 abgezogen wird, ab. Mittels eines Auflagesteges 28, der eine in der Hülse 23 vorgesehene konzentrische Öffnung 29 umgibt, ist diese versteift.

An der Hülse 23 können, wie dies in den Figuren 5 und 6 gezeigt ist, jeweils drei Ansätze 24 oder vier mit 24' bezeichnete Ansätze angebracht sein. Selbstverständlich kann aber auch eine andersartige Anordnung der Ansätze gewählt werden. Zweckmäßig ist es jedoch, unmittelbar neben den Ansätzen 24 bzw. 24' in die Hülse 23 Schlitze 25 bzw. 25' einzuarbeiten, um sicherzustellen, daß die Ansätze 24, 24' beim Aufstecken der mit der Einlage 10 versehenen Hülse 23 nach außen auffedern können.

## Patentansprüche

1. Verschluß (11; 21) für einen Behälter (1), insbesondere für Arzneimittelflaschen, mit einer auf dessen Hals (2) aufsetzbaren Verschlußkappe (12; 22), die zur Aufnahme einer Beilage (10) einen konzentrisch zum Hals (2) des Behälters (1) angeordneten, die Verschlußkappe (12; 22) umgebenden Aufnahmeraum (17; 27) aufweist und lösbar mit dem Behälter (1) verbunden ist,
**dadurch gekennzeichnet,**
daß der Aufnahmeraum (17; 27) außen durch zwei oder mehrere an der Verschlußkappe (12; 22) im Bereich der Mündung (3) des Behälters (1) angeformte und radial nach außen federnde Stege (13; 23') begrenzt ist, daß die Stege (13; 23') an ihren freien Enden mit nach innen ragenden und mit einer an dem Behälter (1) angebrachten Hinterschneidung (Bund 5, 6) zusammenwirkenden Ansätzen (14; 24, 24') versehen sind, die mit der Hinterschneidung verrastbar sind, und daß die Ansätze (14; 24, 24') über eine durch eine Einkerbung (16; 26) oder dgl. gebildete Sollbruchstelle mit den radial federnden Stegen (13; 23') verbunden sind.

2. Verschluß nach Anspruch 1,
**dadurch gekennzeichnet,**
daß die federnden Stege (23') durch in eine als Verschlußglied vorgesehene Hülse (23) eingearbeitete Längsschlitze (25), durch langlochartige Freisparungen oder dgl. gebildet sind.

3. Verschluß nach Anspruch 2,
**dadurch gekennzeichnet,**
daß die Hülse (23) in dem dem Hals (3) des Behälters (1) zugeordneten Bereich mit einem konzentrisch nach innen abstehenden und mit der Verschlußkappe (22) zusammenwirkenden Auflagesteg (28) versehen ist.

## Claims

1. Closure (11; 21) for a container (1), in particular for medicament bottles, with a screw cap (12; 22) which can be placed over the neck (2) of the container (1), in which the screw cap (12; 22) demonstrates an accommodation cavity (17; 27) located concentrically to the neck (2) of the container (1) and surrounding the screw cap (12; 22) in order to accommodate a spacer (10), and in which the screw cap (12; 22) is releasably connected to the container (1),
**characterized in that,**
the accommodation cavity (17; 27) is limited externally by two or more ribs (13; 23') moulded onto the screw cap in the area of the mouth (3) of the container (1) which extend flexibly outwards in a radial direction, that the ribs (13; 23') are provided at their free ends with lugs (14; 24; 24') which point inwards and which interact with an undercut (collar 5, 6) formed on the container (1), and which can be located against the undercut, and that the lugs (14; 24; 24') are connected to the radially flexible ribs (13; 23') by means of a breaking point formed by a notch (16; 26) or similar.

2. A closure in accordance with Claim 1,
**characterized in that,**
the flexible ribs (23') are produced by longitudinal slits (25) formed in a casing (23) provided as the closure element, by slot shaped notches or similar.

3. A closure in accordance with Claim 2,
**characterized in that,**
in the area of the casing (23) near the neck (2) of the container (1), the casing (23) is provided with a support ring (28) which protrudes concentrically inwards and interacts with the screw cap (22).

## Revendications

1. Fermeture (11; 21) d'un récipient (1), notamment pour bouteilles à médicaments, comprenant un bouchon de fermeture (12; 22) allant sur le col (2) qui, pour recevoir une notice (10), est muni d'un compartiment (17; 27) disposé concentriquement autour du col (2) du récipient (1) et entourant le bouchon (12; 22), le bouchon se laissant monter et démonter du récipient (1),
se caractérisant par le fait que
le compartiment (17; 27) est limité extérieurement par une ou plusieurs nervures radialement élastiques (13; 23') formées sur le bouchon (12; 22) à l'endroit de la bouche (3) du récipient (1), que les extrémités libres des nervures (13; 23') comportent des embouts (14; 24, 24') dirigés vers l'intérieur et concourant avec une dépouille inverse (collet 5, 6) prévue sur le récipient (1) de sorte qu'ils s'enclenchent dans la dépouille inverse, et que les embouts (14; 24, 24') soient liés aux nervures radialement élastiques (13; 23') par une section destinée à la rupture qui est formée par une entaille (16; 26) ou d'une manière semblable.

2. Fermeture d'après la revendication 1,
se caractérisant par le fait que
les nervures élastiques (23') soient formées par des fentes longitudinales (25), par des évidements sous la forme de trous oblongs etc., pratiqués dans une douille (23) prévue en tant qu'élément de fermeture.

3. Fermeture d'après la revendication 2,
se caractérisant par le fait
qu'à l'endroit assigné au col (3) du récipient (1), la douille (23) soit munie d'une nervure de portée (28) saillant concentriquement vers l'intérieur et concourant avec le bouchon de fermeture (22).
